# EUROPÄISCHE PATENTSCHRIFT

(11) **EP 0 001 828 B1**
(45) Veröffentlichungstag und Bekanntmachung des Hinweises auf die Patenterteilung: **16.09.1981**
(21) Anmeldenummer: 78101274.5
(22) Anmeldetag: 02.11.1978
(51) Int. Cl.: E06B 5/16

(54) **Brandschutztür**
Fire-proof door
Porte coupe-feu

(30) Priorität: 08.11.1977 AT 7970/77
(43) Veröffentlichungstag der Anmeldung: 16.05.1979
(73) Patentinhaber: Atlas-Blech-Center Gesellschaft m.b.H., A-4020 Linz (AT)
(72) Erfinder: Wagner, Hugo, A-4020 Linz (AT)
(74) Vertreter: Hamburger, Walter A., Dipl.-Ing.

## Beschreibung

Die Erfindung bezieht sich auf eine Brandschutztür, bestehend aus zwei an zumindest einer Falzfläche der Tür über ein U-förmiges, Verbindungsprofil miteinander verbundenen Deckblättem, wobei das Innere des so gebildeten Kastenprofils gegebenenfalls mit Isoliermaterial und/oder einem Versteifungsaufbau versehen ist, gegebenenfalls in einem Deckblatt eine von der Falzfläche abstehende Falzleiste ausgebildet ist, die beiden Deckblätter unter Bildung von Randstreifen der Falzfläche jeweils um 90° umgebogen und die Randstreifen über das U-förmige Verbindungsprofil miteinander verbunden sind.

Bekannte Brandschutztüren gemäß dem Oberbegriff des Patentanspruchs 1 (FR-A-2 219 299) weisen den Vorteil auf, daß das U-förmige Verbindungsprofil im Brandfall die auftretenden Verformungsspannungen so weit aufnehmen kann, daß ein starkes Verwölben der Tür unterbleibt. Auch in ästhetischer Hinsicht erweist sich das Verlegen der Verbindungsstellen der beiden Türhälften in das Innere des Kastenartigen Türprofils als zweckmäßig. Allerdings können sich bei der Montage der Tür Schwierigkeiten ergeben, da bei dem zumindest an einer Falzseite der Türe notwendigen Einschieben des U-Profils in die Randstreifen leicht ein Verklemmen im Falzbereich auftritt. Ein Vergroßem des Spiels in der Falzverbindung kann zwar hier Besserung bringen, doch leidet unter diesem Spiel verständlicherweise die Qualität der Falzverbindung, was sich insbesondere auf die Verwindungssteifigkeit der Tür nachteilig auswirkt. Weiters kann bei oberflächenbehandelten Blechen das Einschieben in Längsrichtung leicht zu einer Beschädigung der Oberfläche führen, was im Hinblick auf das Aussehen und die Korrosionsbeständigkeit der Tür unerwünscht ist.

Es ist weiters eine Brandschutztüre bekannt geworden (US - A - 2 718 287), bei welcher die Seitenpfosten des Türblattes mittels einer in den Deckbelchen ausgebildeten Schnappverbindung mit dem Mittelteil des Türblattes verbunden werden. Nachteilig ist hiebei die gewählte Art der Schnappverbindung, welche bei größerer mechanischer Beanspruchung ein Lösen der miteinander verbundenen Türblattteile nicht mit Sicherheit verhindern kann, wodurch im Brandfall die Eignung als Brandschutztüre in Frage gestellt ist. Weiters bilden die Seitenpfosten, die weit in die Türblattflächen hineinreichen eine bei Brandschutztüren äußerst unerwünschte Wärmebrücke.

Diese Nachteile sollen durch die Erfindung behoben werden. Die Erfindung, wie in den Ansprüchen gekennzeichnet, löst die Aufgabe, eine Brandschutztür, bestehend aus zwei über ein U-Profil durch Falze an den Rändern miteinander verbundenen Deckblättern zu schaffen, die in einfacher Weise und rasch aus ihren Teilen zusammengebaut werden können, ohne daß hiebei die Qualität der Falzverbindung bzw. die Festigkeit und Feuersicherheit der Tür leidet.

Die durch die Erfindung erreichten Vorteile sind im wesentlichen darin zu sehen, daß zur Herstellung der Tür das Verbindungsprofil nur mehr von außen eingedrückt werden muß, wenn das äußere und innere Türverkleidungsblech mit der dazwischen liegenden Isolierung in die endgültige Position gebracht sind. Die Gefahr, hierbei die Blechoberfläche zu beschädigen, ist viel geringer, als beim Einschieben des Verbindungsprofils in Längsrichtung. Auch kann im Gegensatz zum Einschieben in Längsrichtung, kein Verschieben des Isoliermaterials eintreten, selbst dann nicht, wenn in dem Verbindungsprofil vorstehende Teile, wie Schloß, Türbänder,Sicherungszapfen, etc., montiert sind. Da die einzige Außenfläche des Verbindungsprofils jeweils an der Schmalseite des Türblattes liegt, ist sie dort bei geschlossener Tür von dem Türstock gegen direkte Feuer-bzw. Wärmeeinwirkung geschützt, sodaß eine Wärmebrücke zwischen den Außenflächen des Türblattes vermieden ist.

Falls in der Basis des U-förmigen Verbindungsprofils eine durchgehende, nach innen verlaufende Nut vorgesehen ist, können in dieser Nut beispielsweise Türbänder oder Schloßstulpe untergebracht werden. Überdies vermag ein so ausgestaltetes Verbindungsprofil in den Deckblättern auftretende Spannungen besonders gut aufzunehmen.

Die Erfindung samt ihren weiteren Merkmalen und Vorteilen ist im folgenden an Hand beispielsweiser Ausführungsformen näher erläutert, die in der Zeichnung veranschaulicht sind. Es zeigen
Figur 1 die Vorderansicht einer Brandschutztür und
Figure 2 und 3 je eine Ausführungsform der Erfindung in einem Schnitt nach der Linie A-A der Fig. 1.

Gemäß Fig. 1 und 2 ist das Türblatt 1 einer Tür an einem Zargenrahmen 2 mittels zweier Scharniere angelenkt. Das Türblatt 1 besteht aus zwei Deckblättern 3, 4, die an ihrer Berandung unter Bildung von Randstreifen 7, 8 abgewinkelt und über ein U-förmiges Verbindungsprofil 5 miteinander verbunden sind. Der Innenraum des so gebildeten Kastenprofils ist mit Isoliermaterial 6 gefüllt; er kann jedoch auch einen Versteifungsaufbau mit oder ohne Isolierung enthalten.

Die Verbindung zwischen dem Verbindungsprofil 5 und den beiden Randstreifen 7, 8 ist als formschlüssige Schnappverbindung ausgebildet. Zu diesem Zweck schließt an den abgewinkelten Randstreifen 7, 8 jedes Deckblattes 3, 4 ein zum Türumfang hin offenes Schlitzprofil 9, 10 mit einem nach innen weisenden Haltesteg 11, 12 an. Die Endbereiche der Schenkel 13, 14 des U-förmigen Verbindungsprofils 5 sind unter Bildung eines Haltestegs 15, 16 um etwa 180° nach innen umgekantet.

Beim Zusammensetzen des Türblattes 1 aus den Deckblättern 3, 4 und dem Verbindungsprofil 5 werden die Schenkel 13, 14 des Profils 5 in die Schlitzprofile 9, 10 eingeschoben. Hierbei federt das Schlitzprofil 9, 10 zunächst etwas auf, schnappt jedoch wieder in seine ursprüngliche Lage, sobald die Haltestege 15, 16 die Haltestege 11, 12 passiert haben. In der gezeigten Stellung ist das Verbindungsprofil bereits eingeschnappt.

Die erfindungsgemäße Verbindung der beiden Deckblätter erlaubt eine besonders rationelle Montage, da die üblichen Arbeiten, wie Schweißen, Nieten, Kleben etc. entfallen. Es soll an dieser Stelle erwähnt werden, daß die Deckblätter nicht nur aus Metallblechen hergestellt sein können. Vielmehr kommen auch andere geeignete Werkstoffe, welche die Ausbildung der genannten Schnappverbindung erlauben und mit der Brandschutzfunktion der Türe in Einklang stehen, insbesondere manche Kunststoffe, zur Herstellung der Deckblätter und des Verbindungsprofils in Frage.

Ein besonderer Vorteil der Erfindung liegt darin, daß der Wärmeübergang zwischen den beiden Deckblätterndurch die besondere Art der Verbindung erheblich erschwert wird, sodaß die Erwärmung der dem Feuer abgewandten Türseite in Grenzen bleibt. Außerdem bietet die Verbindung mit Hilfe des Verbindungsprofils die Möglichkeit, die bei üblichen Türen im Brandfall auftretende Verwölbung der Tür weitgehend zu verhindern. Der Grund hierfür liegt darin, daß sich das vom Feuer erwärmte Deckblatt zunächst ungehindert ausdehnen kann, da diese Formänderung von dem immer vorhandene Spiel der Verbindung zwischen den Deckblättern und dem Verbindungsprofil aufgenommen wird. Außerdem können die Schenkel des Verbindungsprofils um ein gewisses Maß verbogen werden bzw. sich schräg stellen, bevor es zu einem Verwölben der Tür kommt.

Bei der in Fig. 2 dargestellten Ausführungsform der Erfindung ist in der Basis des U - förmigen Verbindungsprofils 5 eine durchgehende, nach innen verlaufende Nut 17 ausgebildet. Dadurch wird einerseits die Elastizität des Profils weiter erhöht, so daß die erwähnte Formänderung eines erhitzten Deckblattes besser aufgenommen werden kann, andererseits kann in dieser Nut z.B, der Stulp eines Schlosses untergebracht, d.h. versenkt angeordnet werden. Gleiches gilt auch für die Befestigung von Türbändern.

Die in Fig. 3 gezeigte Ausführungsform der Erfindung entspricht der in Fig. 2 gezeigten, jedoch ist hier in einem Deckblatt 4 ein üblicher Türfalz 25 ausgebildet. Während bei der Ausführung nach Fig_{.} 2 beide Deckblätter in rationeller Weise identisch ausgebildet werden können, bedingt die Herstellung des Türfalzes 25 zwei verschieden gestaltete Deckblätter 3, 4.

## Patentansprüche

1. Brandschutztür, bestehend aus zwei an zumindest einer Falzfläche der Tür über ein U-förmiges Verbindungsprofil (5) miteinander verbundenen Deckblättem (3, 4) wobei das Innere des so gebildeten Kastenprofils gegebenenfalls mit Isoliermaterial (6) und/oder einem Versteifungsaufbau versehen ist, gegebenenfalls in einem Deckblatt eine von der Falzfläche abstehende Falzleiste ausgebildet ist, die beiden Deckblätter (3, 4) unter Bildung von Randstreifen (7, 8) der Falzfläche jeweils um 90° umgebogen und die Randstreifen (7, 8) über das U-förmige Verbindungsprofil (5) miteinander verbunden sind, dadurch gekennzeichnet, daß die Verbindung zwischen jedem Schenkel (13, 14) des U-förmigen Verbindungsprofils (5) und den Randstreifen (7, 8) als Schnappverbindung ausgebildet ist, wobei die Endbereiche der Schenkel (13, 14) des U-förmigen Verbindungsprofils (5) unter Bildung eines Haltesteges (15, 16) um etwa 180° nach innen umgekantet sind und jeder Randstreifen (7, 8) an seinem Endbereich unter Bildung eines zum Türumfang hin offenen Schlitzprofils (9, 10) zuerst um 90° zum Türinneren hin abgewinkelt und dann um 180° zum Turäußeren hin umgekantet ist, wobei das Schlitzprofil (9, 10) an seinem freien Ende einen nach innen um 180° umgekanteten Haltesteg (11, 12) aufweist, der dem Haltesteg (15, 16) des Verbindungsprofils (5) im eingeschnappten Zustand der Verbindung gegenüberliegt.

2. Tür nach Anspruch 1, dadurch gekennzeichnet, daß in der Basis des U-förmigen Verbindungsprofils (5) eine durchgehende, nach innen verlaufende Nut (17) vorgesehen ist.

## Claims

1. A fire door which consists of two panels, (3, 4), which are interconnected at least at one rebated surface by a connecting channel (5), wherein the interior of the resulting box section is provided with insulating material (6) and/or with a stiffening structure and, if desired, a rebate strip protruding from the rebated surface is formed in one panel, each of the two panels (3, 4) is bent through 90° so as to form an edge strip (7, 8) of the rebated surface and the edge strips (7, 8) are interconnected by the connect- .ing channel (5), characterized in that the joint between each flange (13, 14) of the connecting channel (5) and the edge strips (7, 8) is a snap joint, the end portions of the flanges (13, 14) of the connecting channel (5) are infolded through about 180° to form a retaining lip (15, 16) the end portion of each edge strip (7, 8) is first angled through 90° toward the interior of the door and then reversely folded through 180° toward the outside of the door so as to form a slot which is open to the periphery of the door, and the slot (9, 10) is provided at its free end with a retaining lip (11, 12), which is reversely folded inwardly through 180° and in the snap joint faces the retaining lip (15, 16) of the connecting channel (5).

2. A door according to claim 1, characterized in that an inwardly extending continuous groove (17) is provided in the web of the connecting channel (5).

## Revendications

1. Porte coupe-feu composée de deux feuilles (3, 4) reliées entre elles le long d'une surface de feuillure de la porte par l'intermédiaire d'un profilé d'assemblage en forme de U (5), l'intérieure du profilé en caisson formé de la sorte étant muni le cas échéant de matériau isolant (6) et/ou d'une structure de renforcement, une nervure d'emboîtement en saillie par rapport à la surface de feuillure pouvant être forméele cas échéant sur une des feuilles de porte, les deux feuilles (3, 4) étant repliées de 90° chacune par rapport à la surface de la feuillure en formant une bande de bordure (7, 8), ces dernières (7, 8) étant reliées entre elles par le profilé d'assemblage en forme de U (5), caractérisée en ce que la liaison entre chaque branche (13, 14) du profilé d'assemblage en forme de U (5) et les bandes de bordure (7, 8) est formée comme assemblage à enclenchement, les extrémités des branches (13, 14) du profilé d'assemblage en forme de U (5) étant pliées à arête vive d'environ 180° vers l'intérieur en formant une barrette de fixation (15, 16) et chaque bande de bordure (7, 8) étant d'abord pliée de 90° vers l'intérieur de la porte en ses extrémités en formant un profilé à fente (9, 10) ouvert sur la circonférence de la porte et ensuite plié à arête vive vers l'extérieur de la porte de 180°, le profilé à fente (9, 10) étant muni à son extrémité libre d'une barrette de fixation pliée à arête vive de 180° vers l'intérieur, cette barrette se trouvant en face de la barrette de fixation (15, 16) du profilé d'assemblage (5) lorsque l'assemblage est enclenché.

2. Porte selon la revendication 1 caractérisée en ce qu'une rainure (17) traversante, dirigée vers l'intérieur est prévue à la base du profilé d'assemblage en forme de U (5).
